# EUROPÄISCHE PATENTSCHRIFT

(11) **EP 1 657 492 B1**
(45) Veröffentlichungstag und Bekanntmachung des Hinweises auf die Patenterteilung: **13.02.2013**
(21) Anmeldenummer: 05110103.8
(22) Anmeldetag: 28.10.2005
(51) Int. Cl.: F24C 3/12

(54) **Gaskochfeld mit einem Gashahn**
Gas cooking top with a gasvalve
Table de cuisson avec un robinet du gaz

(30) Priorität: 10.11.2004 ES 200402784
(43) Veröffentlichungstag der Anmeldung: 17.05.2006
(73) Patentinhaber: BSH Bosch und Siemens Hausgeräte GmbH, 81739 München (DE)
(72) Erfinder: Herrera Estrada, Pedro, 39011, Santander (ES); Leon Garcia, Jose, 39007, Santander (ES); Nabarretti, Rogerio, CEP 08790-380, Mogi das Cruzes-SP (BR); Palacios Valdueza, Luis Antonio, 39610 Astillero (ES); Placer Maruri, Emilio, 39004, Santander (ES); Rubio Abad, Julio, 39011, Santander (ES)

(56) Entgegenhaltungen:
- EP-A- 0 581 391
- EP-A- 0 964 326
- EP-A- 1 215 441
- GB-A- 2 109 603
- US-A- 3 157 222
- US-A- 3 242 968
- US-A- 4 147 494
- US-A- 4 147 494
- US-A- 2002 094 498

## Beschreibung

Die Erfindung betrifft ein Gaskochfeld mit einem Gashahn nach dem Oberbegriff des Anspruchs 1

Aus DE 198 25 846 A1 ist eine gattungsgemäße Vorrichtung zum Sichern einer Gasbrennstelle bekannt. Die Vorrichtung weist einen in einem Gashahn angeordneten Elektromagneten (Magneteinsatz) auf. Dessen notwendiger Haltestrom zur Öffnung des Elektromagnetventils während einer Gasverbrennung wird durch eine elektronische Steuereinrichtung auf den Elektromagneten übertragen. Der Steuereinrichtung ist ein Mikroschalter bzw. ein Positionssensor zugeordnet, der eine Druckbetätigung einer Hahnachse des Gashahnes erfasst. Wird zu Beginn eines Gaskochfeldbetriebes die Hahnachse einmalig gedrückt, so wird die Druckbetätigung der Hahnachse durch den Mikroschalter erfasst, der ein Öffnungssignal zu der Steuerungseinrichtung leitet. Mittels der eingedrückten Hahnachse wird ein Ventilstößel des Magneteinsatzes in seine Öffnungsstellung gebracht. Die Steuerungseinrichtung versorgt in Antwort auf das Öffnungssignal des Positionssensors den Magneteinsatz mit einem Haltestrom und steuert eine Zündelektrode zur Flammenentzündung am Gasbrenner entsprechend an. Die aus der DE 198 25 846 A1 bekannten Positionssensoren sind im Bereich einer Bedienblende an einer Außenseite des Gashahnes gehaltert und somit sehr störungsanfällig.

Gegenstand der EP 0 581 391 A1 ist ein elektronisches Regelungssystem zum Einstellen eines Gasstroms für einen Gasverbraucher, z.B. für einen gasbetriebenen Verbrennungsmotor. Hierbei wird ein elektromagnetisch stufenlos einstellbares Gasventil elektronisch angesteuert. Das Gasventil umfasst einen Positionssensor, dessen Ausgangssignal linear proportional zu der Position eines Schiebers des Gasventils ist.

Aus der Druckschrift US 3 157 222 A ist ein thermoelektrisch gesteuertes halbautomatisches Sicherheitsventil für zwei oder mehr Brennstellen eines Haushalts-Gasgerätes bekannt. Dieses Sicherheitsventil umfasst einen elektrischen Schalter zum Ansteuern der Zündköpfe der Brennstellen. Zum Schutz vor äußeren Einflüssen ist der elektrische Schalter in einem Schutzgehäuse angeordnet. In der Ruhestellung drückt ein Stellglied gegen den elektrischen Schalter und hält diesen offen. In der Zündstellung, in der der Gasweg geöffnet ist, wird das Stellglied durch eine elektromagnetisch erzeugte Kraft vom elektrischen Schalter weg bewegt, woraufhin sich der elektrische Schalter schließt (vgl. Figuren 2 bis 4 der US 3 157 222 A).

Aus der Druckschrift EP 0 964 326 A1 ist ein Gaskochfeld mit einem Gashahn bekannt. Dieses Gaskochfeld wird als nächstliegender Stand der Technik angesehen.

Die Aufgabe der vorliegenden Erfindung besteht darin, ein gattungsgemäßes . Gaskochfeld mit einem solchen Gashahn bereitzustellen, bei welchen dauerhaft ein zuverlässiger Betrieb ermöglicht ist.

Die Aufgabe der Erfindung ist durch ein Gaskochfeld mit den Merkmalen des Patentanspruchs 1 gelöst. Gemäß dem kennzeichnenden Teil des Patentanspruchs 1 ist der Positionssensor innerhalb eines Gehäuses des Elektromagnetventils ausgebildet. Der Positionsschalter ist somit gegenüber äußeren Einflüssen weitgehend geschützt.

Gemäß der vorliegenden Erfindung erfasst der Positionssensor eine Öffnungsstellung des Elektromagnetventils und erzeugt ein entsprechendes Öffnungssignal. Im Gegensatz dazu erfassen die Positionssensoren gemäß der DE 198 25 846 A1 nicht die Öffnungsstellung des Elektromagnetventils. Vielmehr wird gemäß der DE 198 25 846 A1 eine Betätigung der Hahnachse des Gashahns, beispielsweise eine Druckbetätigung erfasst.

Der Positionssensor ist erfindungsgemäß als ein elektrischer Schalter zum Schließen einer zu der Steuereinrichtung führenden Signalleitung ausgebildet. Der elektrische Schalter kann durch Betätigung des Elektromagnetventils in seine Schließstellung gebracht werden. In der Schließstellung ist die zu der Steuereinrichtung führende Signalleitung geschlossen, so dass die Steuereinrichtung einen Signalstrom erfassen kann.

Gemäß der vorliegenden Erfindung ist der elektrische Schalter durch den Ventilstössel des Elektromagnetventils ausgebildet. Der Ventilstössel des Elektromagnetventils kann in seiner Öffnungsposition sich mit einem Anschlussende der Signalleitung in Kontakt befinden. In diesem Zustand schließt der Ventilstössel die Signalleitung, so dass ein Signalstrom zu der elektrischen Steuereinrichtung fließen kann.

Es ist vorteilhaft wenn das Elektromagnetventil im Sinne einer Bauteilreduzierung innerhalb des Gashahnes ausgebildet ist. In diesem Fall kann das Elektromagnetventil mittels einer Hahnachse in eine Öffnungsstellung gebracht werden, in der ein Gasweg zu dem Gasbrenner geöffnet ist.

Verteilhaft kann der Steuereinrichtung eine Zündelektrode zur Flammenentzündung am Gasbrenner zugeordnet sein. In diesem Fall kann die Steuereinrichtung in Antwort auf ein Öffnungssignal des Positionssensors die Zündelektrode zur Flammenentzündung ansteuern.

Im Falle, dass das Elektromagnetventil im Gashahn ausgebildet ist, kann das Elektromagnetventil einen sogenannten Magneteinsatz aufweisen, der in den Gashahn montierbar ist. Der Magneteinsatz weist ein Gehäuse auf, in dem ein Ventilstössel verschiebbar geführt ist. Der Ventilstössel kann mittels einer elektromagnetisch erzeugten Haltekraft in seiner Öffnungsposition gehalten werden.

Bevorzugt kann das innerhalb des Elektromagnetventils-Gehäuses ausgebildete Anschlussende des elektrischen Schalters zwischen zwei Gegenankern von Elektromagnetventilspulen angeordnet sein. Auf diese Weise ist das Anschlussende des elektrischen Schalters sicher gegen äußere Einflüsse, beispielsweise Stöße, geschützt.

Der elektrische Schalter kann durch eine Druckbetätigung einen Signalstromkreis der Steuereinrichtung schließen. In dem Signalstromkreis kann ein Signalstrom von der elektrischen Steuereinrichtung zu dem Anschlussende des elektrischen Schalters zu dem Ventilstössel des Elektromagnetventils über einen ersten Erdungsanschluss des Ventilstössels zu einem zweiten Erdungsanschluss der Steuereinrichtung wieder zurück zu der Steuereinrichtung fließen.

Zusätzlich kann in dem Signalstromkreis die zumindest eine Elektromagnetventilspule integriert sein. In diesem Fall kann bei geschlossenem elektrischem Schalter die zumindest eine Elektromagnetspule eine magnetische Haltekraft auf den Ventilstössel ausüben. Der Ventilstössel ist somit durch die magnetische Haltekraft in seiner Öffnungsposition gehalten.

Nachfolgend sind zwei Ausführungsbeispiele der Erfindung anhand der beigefügten Figuren beschrieben:
Figur 1 eine schematische Darstellung eines Gaskochfelds mit einem Gasbrenner sowie einem zugeordneten Gashahn;
Figur 2 in einer vergrößerten Ansicht einen Magneteinsatz des Elektromagnetventils mit zugeordneter Steuereinrichtung sowie Gasbrenner;
Figur 3 entsprechend der Figur 2 den Magneteinsatz mit seinem Ventilstössel in einer Öffnungsposition; und
Figur 4 gemäß dem zweiten Ausführungsbeispiel einen Magneteinsatz mit zugeordnetem Brenner sowie zugeordneter Steuereinrichtung.

In der Figur 1 ist gemäß dem ersten Ausführungsbeispiel in einer schematischen Darstellung ein Gaskochfeld mit einem Gasbrenner 1 gezeigt. In einer Gasleitung 3 zu dem Gasbrenner 1 ist ein Gashahn 7 zur Gasmengenregelung angeordnet. Der Gashahn 7 weist eine Hahnachse 9 auf, die über einen Betätigungsknebel 11 betätigt werden kann. Weiterhin ist in dem Gashahn ein elektromagnetisches Sicherheitsventil 13 integriert, das in seinem stromlosen Zustand einen Gasweg 15 innerhalb des Gashahnes unterbricht.

Das Elektromagnetventil 13 weist einen Magneteinsatz 17 auf, der in eine entsprechende Aufnahmeöffnung 19 des Gashahnes eingesetzt ist. In einem Gehäuse 21 des Magneteinsatzes 17 ist ein Ventilstössel 23 mit seinem Magnetanker 25 verschiebbar geführt. An seinem äußeren Ende weist der Ventilstössel 23 einen Ventilteller 27 auf. In der Figur 1 ist der Ventilteller 27 mittels einer Rückstellfeder 29 in Anlage mit einem Ventilsitz 31 gedrückt. Dadurch ist der Gasweg 15 innerhalb des Gashahnes 7 unterbrochen.

Der Magneteinsatz 17 des Elektromagnetventils 13 ist über eine erste Signalleitung 33 mit einer elektrischen Steuereinrichtung 35 in Verbindung. Die elektrische Steuereinrichtung 35 ist mit einer Zündelektrode 37 zur Flammenentzündung an dem Gasbrenner 1 in Verbindung.

In der Figur 1 ist der Ventilstössel 23 über einen ersten Erdungsanschluss 41 elektrisch geerdet. Die Steuereinrichtung 35 ist über einen zweiten Erdungsanschluss 43 elektrisch geerdet, während der Gasbrenner über einen dritten Erdungsanschluss 45 geerdet ist. Die Steuereinrichtung 35 wird über Netzanschlüsse 47 mit Spannung versorgt.

Zur Inbetriebnahme des Gasbrenners 1 ist der Drehknebel 11 des Gashahnes 7 in Pfeilrichtung I zu drücken. Durch die Druckbetätigung verschiebt die Hahnachse 9 den Ventilstössel 23 des Magneteinsatzes 17 in eine Öffnungsstellung. In der Öffnungsstellung des Ventilstössels 23 ist der durch den Gashahn 7 führende Gasweg 15 geöffnet. Gleichzeitig ist bei geöffnetem Ventilstössel 23 der Magnetanker 25 des Ventilstössels 23 in Kontakt mit den beiden Gegenankern 51 für die Elektromagnet-Spulen 53. Die Gegenanker 51 sind innerhalb des Magneteinsatz-Gehäuses 21 angeordnet.

In den Figuren 2 und 3 ist der Magneteinsatz 17 des Elektromagnetventils in vergrößerter Ansicht dargestellt. In der Figur 2 ist der Ventilstössel 23, wie in der Figur 1, in seiner Schließstellung gezeigt. Die Steuereinrichtung 35 ist über die Signalleitung 33 in Reihe mit der ersten Elektromagnetventilspulen 55 sowie der zweiten Elektromagnet-Spule 57 geschaltet. Ein Anschlussende 59 der Elektromagnet-Spule 57 ist dabei zwischen den beiden Gegenankern 51 angeordnet. Das Anschlussende 59 erstreckt sich dabei in einem Zwischenraum 61 zwischen den beiden Gegenankern 51 in Richtung auf den Magnetanker 25 des Ventilstössels 23. Dabei dient der Magnetanker 25 des Ventilstössels 23 als ein elektrischer Schalter, der bei Kontakt mit dem Anschlussende 59 einen Signalschaltkreis S schließt. In dem Signalschaltkreis S sind in Reihe die elektrischen Steuereinrichtung 35, die erste und zweite Elektromagnet-Spule 55, 57, das Anschlussende 59. der Ventilstössel 25 mit seinem Magnetanker 25 geschaltet. Der Ventilstössel 23 ist über den ersten Erdungsanschluss 41 des Gashahns in elektrischer Verbindung mit der ebenfalls über den zweiten Erdungsanschluss 43 geerdeten Steuereinrichtung 35.

In der Figur 3 drückt die Hahnachse 9 aufgrund einer Druckbetätigung des Knebels 11 den Ventilteller 27 außer Anlage mit dem Ventilsitz 31. Dadurch ist einerseits der Gasweg 15 im Gashahn 7 geöffnet. Andererseits ist der Magnetanker 25 im elektrischen Kontakt mit den Anschlussende 59. Der oben beschriebene Signalschaltkreis S ist daher geschlossen. In diesem Fall kann eine geringfügige Strommenge, beispielsweise 20 mA, von der Steuereinrichtung 35 über die Elektromagnetventilspulen 55, 57, dem Anschlussende 59, dem Ventilstössel 23, dem ersten Erdungsanschluss 41 zum zweiten Erdungsanschluss 43 wieder zurück in die Steuereinrichtung 35 fließen. Die Steuereinrichtung 35 erfasst somit die Öffnung des Gasweges 15 durch den Ventilstössel 23. In Antwort auf dieses Öffnungssignal steuert die Steuereinrichtung 35 die Zündkerze 37 zur Flammenentzündung am Gasbrenner 1 an.

In der Figur 4 ist das zweite Ausführungsbeispiel der Erfindung dargestellt. Demzufolge ist die elektrische Steuereinrichtung über die Signalleitung 33 unmittelbar mit dem Anschlussende 59 in elektrischer Verbindung. Im Unterschied zu dem ersten Ausführungsbeispiel sind daher die beiden Elektromagnetventilspulen 55, 57 nicht in den Signalschaltkreis S zwischengeschaltet. In dem Signalschaltkreis S gemäß der Figur 4 ist daher die elektrische Steuereinrichtung 35, das Anschlussende 59, der Ventilstössel 23 mit dem Magnetanker 25 sowie dessen zugeordneter erster Erdungsanschluss 41 und der zweite Erdungsanschluss 43 der Steuereinrichtung 35 in Reihe geschaltet. Im Unterschied zu dem ersten Ausführungsbeispiel ist dem Gasbrenner 1 ein Thermoelement 63 für eine Flammenerkennung zugeordnet. Das Thermoelement 63 ist in einem Thermo-Stromschaltkreis T geschaltet, und zwar in Reihe mit der ersten Elektromagnetventilspule und der zweiten Elektromagnetventilspule. Im Brennerbetrieb wird das Thermoelement 63 durch die Flammen erwärmt und erzeugt dadurch einen Thermostrom. Durch den Thermostrom des Thermoschaltkreises T wird in den Elektromagnetventilspulen 55, 57 eine magnetische Haltekraft erzeugt, die den Magnetanker 25 des Ventilstössels 23 in seiner Öffnungsposition hält.

Im Unterschied zum zweiten Ausführungsbeispiel ist gemäß dem ersten Ausführungsbeispiel die Zündelektrode 37 derart ausgebildet, dass sie ein Erlöschen der Gasflamme am Brenner überwachen kann. Im Falle eines Erlöschens der Gasflamme am Brenner 1 wird ein entsprechender Temperaturabfall an der Zündelektrode 37 erfasst zu der Steuereinrichtung weitergeleitet. In Antwort auf das erfasste Signal steuert die elektronische Steuereinrichtung die Zündelektrode 37 an, um eine erneute Flammenentzündung zu bewirken. Sollte diese wider Zündung des Gases innerhalb eines vorgegebenen Zeitintervalls oder nach einer Anzahl von vorgegebenen Zündfunken nicht erfolgen, unterbricht die elektrische Steuereinrichtung den Signalschaltkreis. Dadurch wird die magnetische Haltekraft der Elektromagnet-Spulen 55, 57 unterbrochen, wodurch sich der Ventilstössel in seine Schließposition zurückstellt.

## Patentansprüche

1. Gaskochfeld mit einem Gashahn wobei der Gashahn zur Gasmengenregelung für einen Gasbrenner (1) vorgesehen ist und eine Hahnachse (9), ein Elektromagnetventil (13) und einen Positionssensor (23, 59) umfasst, wobei der Gashahn mittels eines Betätigungsknebels (11) über die Hahnachse (9) betätigbar ist, das Elektromagnetventil (13) zum Öffnen oder Schließen eines Gasweges (15) zu dem Gasbrenner (1) vorgesehen ist und durch Druckbetätigung der Hahnachse (9) über den Betätigungsknebel (11) in eine Öffnungsstellung bringbar ist, und der Positionssensor (23, 59) als ein elektrischer Schalter zum Schließen einer zu der Steuereinrichtung (35) führenden Signalleitung (33) ausgebildet ist, **dadurch gekennzeichnet, dass** der Positionssensor (23, 59) eine Öffnungsstellung des Elektromagnetventils (13) erfasst und ein entsprechendes Öffnungssignal an eine Steuereinrichtung (35) leitet, dass der Positionssensor (23, 59) innerhalb eines Gehäuses (21) des Elektromagnetventils (13) ausgebildet ist und dass der elektrische Schalter als ein Ventilstössel (23) des Elektromagnetventils (13) ausgebildet ist, der bei einer Druckbetätigung (I) des Gashahns (7) in Kontakt mit einem Anschlussende (59) der Signalleitung (33) kommt.

2. Gaskochfeld nach Anspruch 1, **dadurch gekennzeichnet, dass** das Elektromagnetventil (13) im Gashahn (7) ausgebildet ist.

3. Gaskochfeld nach einem der Ansprüche 1 oder 2, **dadurch gekennzeichnet, dass** der Steuereinrichtung (35) eine Zündelektrode (37) zur Flammenerzeugung am Gasbrenner zugeordnet ist.

4. Gaskochfeld nach einem der Ansprüche 1 bis 3, **dadurch gekennzeichnet, dass** die Steuereinrichtung (35) in Antwort auf das Öffnungssignal des Positionssensors (23, 59) die Zündelektrode (37) für eine Flammenentzündung ansteuert.

5. Gaskochfeld nach einem der Ansprüche 1 bis 4, **dadurch gekennzeichnet, dass** das Anschlussende (59) des elektrischen Schalters zwischen zwei Gegenankern (51) von Elektromagnetventilspulen (55, 57) angeordnet ist.

6. Gaskochfeld nach einem der Ansprüche 1 bis 5, **dadurch gekennzeichnet, dass** der elektrische Schalter bei einer Druckbetätigung (I) einen Signalschaltkreis (S) der Steuereinrichtung (35) schließt.

7. Gaskochfeld nach Anspruch 6, **dadurch gekennzeichnet, dass** in dem Signalschaltkreis (S) die Steuereinrichtung (35), das Anschlußende (59), der Ventilstössel (23) mit seinen Magnetanker (25) in Reihe angeordnet ist, der elektrisch mit der Steuereinrichtung (35) verbunden ist.

8. Gaskochfeld nach Anspruch 7, **dadurch gekennzeichnet, dass** die elektrische Verbindung zwischen dem Ventilstössel (23) und der Steuereinrichtung über einen ersten Erdungsanschluss (41) des Gashahns (7) und einen zweiten Erdungsanschluss (43) der Steuereinrichtung (35) ausgebildet.

9. Gaskochfeld nach einem der Ansprüche 1 bis 8, **dadurch gekennzeichnet, dass** der Ventilstössel (23) mittels des Gashahns (7) über einen ersten Erdungsanschluss (41) elektrisch geerdet ist.

10. Gaskochfeld nach einem der Ansprüche 7, 8 oder 9, **dadurch gekennzeichnet, dass** in dem Signalschaltkreis (S) zusätzlich Elektromagnetventilspulen (55, 57) integriert sind.

11. Gaskochfeld nach einem der Ansprüche 1 bis 10, **dadurch gekennzeichnet, dass** die Steuereinrichtung (35) und der Gashahn (7) über Erdungsanschlüsse (41, 43) elektrisch geerdet ist.

12. Gaskochfeld nach einem der Ansprüche 1 bis 11, **dadurch gekennzeichnet, dass** bei geschlossenem elektrischen Schalter die Elektromagnetspulen (55, 57) den Ventilstössel (23) magnetisch in seiner Öffnungsposition halten.

## Claims

1. Gas cooker hob with a gas cock, wherein the gas cock is provided for gas quantity regulation for a gas burner (1) and comprises a cock axle (9), electromagnetic valve (13) and a position sensor (23, 59), wherein the gas cock is actuable by means of an actuating knob (11) via the cock axle (9), the electromagnetic valve (13) is provided for opening or closing a gas path (15) to the gas burner (1) and can be brought by pressure actuation of the cock axle (9) by way of the actuating knob (11) into an open setting, and the position sensor (23, 59) is constructed as an electrical switch for closing a signal line (33) leading to the control device (35), **characterised in that** the position sensor (23, 59) detects an open setting of the electromagnetic valve (13) and conducts a corresponding opening signal to a control device (35), that the position sensor (23, 59) is constructed within a housing (21) of the electromagnetic valve (13) and that the electrical switch is constructed as a valve plunger (23), which on pressure actuation (I) of the gas cock (7) comes into contact with a terminal end (59) of the signal line (33), of the electromagnetic valve (13).

2. Gas cooker hob according to claim 1, **characterised in that** the electromagnetic valve (13) is constructed in the gas cock (7).

3. Gas cooker hob according to one of claims 1 and 2, **characterised in that** the control device (35) is associated with an ignition electrode (37) for flame generation at the gas burner.

4. Gas cooker hob according to any one of claims 1 to 3, **characterised in that** the control device (35) controls the ignition electrode (37) for flame ignition in response to the opening signal of the position sensor (23, 59).

5. Gas cooker hob according to any one of claims 1 to 4, **characterised in that** the terminal end (59) of the electrical switch is arranged between two counter-armatures (51) of electromagnetic valve coils (55, 57).

6. Gas cooker hob according to any one of claims 1 to 5, **characterised in that** the electrical switch when pressure actuation (I) takes place closes a signal circuit (S) of the control device (35).

7. Gas cooker hob according to claim 6, **characterised in that** the control device (35), the terminal end (59) and the valve plunger (23) together with its magnet armature (25) are arranged in a series, which is electrically connected with the control device (35), in the signal circuit (S).

8. Gas cooker hob according to claim 7, **characterised in that** the electrical connection between the valve plunger (23) and the control device is formed by way of a first earth connection (41) of the gas cock (7) and a second earth connection (43) of the control device (35).

9. Gas cooker hob according to any one of claims 1 to 8, **characterised in that** the valve plunger (23) is electrically earthed by means of the gas cock (7) by way of a first earth connection (41).

10. Gas cooker hob according to any one of claims 7, 8 and 9, **characterised in that** additional electromagnetic valve coils (55, 57) are integrated in the signal circuit (S).

11. Gas cooker hob according to any one of claims 1 to 10, **characterised in that** the control device (35) and the gas cock (7) are electrically earthed by way of earth connections (41, 43).

12. Gas cooker hob according to any one of claims 1 to 11, **characterised in that** when the electrical switch is closed the electromagnetic coils (55, 57) magnetically hold the valve plunger (23) in its open position.

## Revendications

1. Table de cuisson à gaz comprenant un robinet à gaz, le robinet à gaz étant ménagé pour le réglage de la quantité de gaz pour un brûleur à gaz (1), et comprenant un axe de robinet (9), une électrovalve (13) et un capteur de position (23, 59), le robinet à gaz étant actionnable au moyen d'une manette de commande par l'intermédiaire de l'axe de robinet (9), l'électrovalve (13) étant ménagée pour ouvrir ou fermer une voie du gaz (15) vers le brûleur à gaz (1) et pouvant être mise dans une position d'ouverture par commande par pression sur l'axe de robinet (9) par l'intermédiaire de la manette de commande (11), et le capteur de position (23, 59) étant réalisé en tant qu'un commutateur électrique destiné à fermer une ligne de signalisation (33) menant au dispositif de commande (35), **caractérisée en ce que** le capteur de position (23, 59) enregistre une position d'ouverture de l'électrovalve (13) et amène un signal d'ouverture correspondant à un dispositif de commande (35), **en ce que** le capteur de position (23, 59) est réalisé à l'intérieur d'un boîtier (21) de l'électrovalve (13) et **en ce que** le commutateur électrique est réalisé en tant qu'un poussoir (23) de l'électrovalve (13), lequel vient en contact avec une extrémité de connexion (59) de la ligne de signalisation (33) lors d'une commande par pression (I) du robinet à gaz (7).

2. Table de cuisson à gaz selon la revendication 1, **caractérisée en ce que** l'électrovalve (13) est réalisée dans le robinet à gaz (7).

3. Table de cuisson à gaz selon l'une quelconque des revendications 1 ou 2, **caractérisée en ce qu'**une électrode d'allumage (37) destinée à générer une flamme sur le brûleur à gaz est affectée au dispositif de commande (35).

4. Table de cuisson à gaz selon l'une quelconque des revendications 1 à 3, **caractérisée en ce que** le dispositif de commande (35), en réponse au signal d'ouverture du capteur de position (23, 59), excite l'électrode d'allumage (37) pour un allumage de flamme.

5. Table de cuisson à gaz selon l'une quelconque des revendications 1 à 4, **caractérisée en ce que** l'extrémité de connexion (59) du commutateur électrique est disposée entre deux contre-induits (51) de bobines d'électrovalve (55, 57).

6. Table de cuisson à gaz selon l'une quelconque des revendications 1 à 5, **caractérisée en ce que** le commutateur électrique ferme un circuit de signalisation (S) du dispositif de commande (35) lors d'une commande par pression (I).

7. Table de cuisson à gaz selon la revendication 6, **caractérisée en ce que** dans le circuit de signalisation (S) sont disposés en série le dispositif de commande (35), l'extrémité de connexion (59), le poussoir (23) avec son armature d'aimant (25), lequel est relié électriquement au dispositif de commande (35).

8. Table de cuisson à gaz selon la revendication 7, **caractérisée en ce que** la liaison électrique entre le poussoir (23) et le dispositif de commande est réalisée par l'intermédiaire d'une première prise de terre (41) du robinet à gaz (7) et d'une seconde prise de terre (43) du dispositif de commande (35).

9. Table de cuisson à gaz selon l'une quelconque des revendications 1 à 8, **caractérisée en ce que** le poussoir (23) est mis à la terre électriquement au moyen du robinet à gaz (7) par l'intermédiaire d'une première prise de terre (41).

10. Table de cuisson à gaz selon l'une quelconque des revendications 7, 8 ou 9, **caractérisée en ce que** des bobines d'électrovalve (55, 57) sont intégrées en supplément dans le circuit de signalisation (S).

11. Table de cuisson à gaz selon l'une quelconque des revendications 1 à 10, **caractérisée en ce que** le dispositif de commande (35) et le robinet à gaz (7) sont mis à la terre électriquement par l'intermédiaire de prises de terre (41, 43).

12. Table de cuisson à gaz selon l'une quelconque des revendications 1 à 11, **caractérisée en ce que** les bobines d'électrovalve (55, 57) maintiennent le poussoir (23) magnétiquement dans sa position d'ouverture lorsque le commutateur électrique est fermé.
